# EUROPÄISCHE PATENTSCHRIFT

(11) **EP 1 225 258 B1**
(45) Veröffentlichungstag und Bekanntmachung des Hinweises auf die Patenterteilung: **24.03.2004**
(21) Anmeldenummer: 01126731.7
(22) Anmeldetag: 09.11.2001
(51) Int. Cl.: D01H 15/00

(54) **Verfahren zum Herstellung eines Stapelfasergarnes**
Process for manufacturing staple fibre yarns
Procédé pour fabriquer des filés de fibres

(30) Priorität: 23.01.2001 DE 10102907
(43) Veröffentlichungstag der Anmeldung: 24.07.2002
(73) Patentinhaber: Saurer GmbH & Co. KG, 41069 Mönchengladbach (DE)
(72) Erfinder: Koltze, Karl, Dr.-Ing., 41189 Mönchengladbach (DE)

(56) Entgegenhaltungen:
- DE-A- 4 000 059
- DE-A- 4 426 897

## Beschreibung

Im Zusammenhang mit der Herstellung von Stapelfasergarnen sind verschiedene Spinnverfahren bekannt.

Neben dem Ringspinnen und dem Rotorspinnen ist beispielsweise das Zentrifugenspinnen ein seit langem bekanntes Spinnverfahren.

Beim Zentrifugenspinnen unterscheidet man dabei zwischen zwei unterschiedlichen Spinnarten, dem Einstufen-Spinnen und dem sogenannten Zweistufen-Spinnen.

Bei beiden Spinnarten wird zunächst ein Vorlagematerial, entweder ein in einer Spinnkanne bevorratetes Faserband oder eine als Vorgarnspule bereitliegende Faserlunte in einem Streckwerk, der gewünschten Garnfeinheit entsprechend, verzogen und über ein axial verschiebbar gelagertes Fadenführungsrohr in eine mit hoher Drehzahl umlaufende Spinnzentrifuge befördert.
Das aus der Mündung des Fadenführungsrohres austretende Vorlagematerial legt sich, unter Bildung eines Garnschenkels, an die Zentrifugeninnenwandung an und wird von dieser mitgenommen.
Das heißt, das Fasermaterial erhält durch die Rotation der Zentrifuge eine Drehung.

Der durch die Drehungserteilung entstandene Faden wird durch das axial verschiebbar gelagerte Fadenführungsrohr an der Zentrifugeninnenwandung abgelegt und bildet dort einen sogenannten Garnkuchen.

Beim Einstufen-Spinnen sind Zentrifugendrehzahl und Liefergeschwindigkeit des Vorlagematerials dabei so aufeinander abgestimmt, daß der als Garnkuchen abgelegte Faden bereits seine volle Drehung aufweist und in einem nachfolgenden Arbeitsschritt auf eine in die Zentrifuge eingeführte Umspulhülse umgewickelt werden kann.
Der bei diesem Umspulprozeß entstehende Spinnkops wird später auf einer im Produktionsablauf nachgeschalteten Spulmaschine auf eine großvolumige Kreuzspule umgespult.

Beim Zweistufen-Spinnen sind Zentrifugendrehzahl und Liefergeschwindigkeit des Vorlagematerials so gewählt, daß der in der ersten Spinnstufe an der Zentrifugeninnenwandung abgelegte Faden zunächst nur einen Teil seiner endgültigen Drehung aufweist.
Die fehlende Drehung erhält der als Garnkuchen abgelegte, teilverdrallte Faden, wenn er in einer zweiten Spinnstufe aus der Spinnzentrifuge abgezogen und dabei auf einer Spulvorrichtung direkt auf eine Kreuzspule aufgewickelt wird.

Da sowohl beim einstufigen als auch beim zweistufigen Zentrifugenspinnen die jeweils verbindungslos herstellbare Fadenmenge durch das Volumen des Garnkuchens begrenzt wird, ergibt sich zwangsläufig, daß bei der Herstellung einer Kreuzspule zahlreiche Garnenden miteinander verbunden werden müssen.

Durch die DE 40 00 059 A1 ist eine Zentrifugenspinn-/Spulmaschine bekannt, deren Arbeitsstellen unter anderem jeweils eine Spinnzentrifuge sowie eine zugehörige Spulvorrichtung aufweisen.
Die bekannte Einrichtung arbeitet dabei nach dem vorbeschriebenen Zweistufen-Spinnverfahren.
Das heißt, der Faden wird in einer ersten Spinnstufe zunächst teilverdrallt. Am Ende der ersten Spinnstufe wird das Vorlagematerial im Bereich des Streckwerkes getrennt.
Das mit dem Garnkuchen verbundene Garnende des teilverdrallten Fadens wird dabei über einen Injektor in einen Zwischenspeicher gesaugt.
Anschließend wird das im Zwischenspeicher bevorratete Fadenende in einer Spleißvorrichtung mit einem von der Kreuzspule zurückgeholten vollständig verdrallten Fadenende verbunden.
Durch entsprechendes Antreiben der Kreuzspule wird dann die zweite Spinnstufe eingeleitet.
In dieser zweiten Spinnstufe wird der in der Spinnzentrifuge als Garnkuchen abgelegte, teilverzogene Faden aus der Zentrifuge abgezogen, mit seiner endgültigen Drehung versehen und auf die Kreuzspule aufgewickelt.

Nachteilig bei diesen bekannten Verfahren ist allerdings, daß sich die in der Spleißeinrichtung erstellte Garnverbindung, insbesondere bezüglich der Garnstruktur, stets deutlich von einen "normal" gesponnenen Faden unterscheidet.
Das heißt, mit der bekannten Einrichtung ist eine Herstellung garngleicher Fadenverbindungen nicht möglich.

Ausgehend vom vorgenannten Stand der Technik liegt der Erfindung die Aufgabe zugrunde, insbesondere für zweistufig arbeitende Spinnzentrifugen, ein Verfahren zu entwickeln, das zu einer Verbesserung der Garnqualität, speziell im Bereich der Verbindungsstellen, der Garnenden führt.

Diese Aufgabe wird erfindungsgemäß durch ein Verfahren gelöst, wie es im Anspruch 1 beschrieben ist.

Vorteilhafte Ausgestaltungen des Verfahrens sind Gegenstand der Unteransprüche.

Das erfindungsgemäße Verfahren hat insbesondere den Vorteil, daß eine nahezu garngleiche Struktur der Verbindungsstelle zweier Fadenenden entsteht.
Das heißt, der neue Faden ist auch im Bereich seiner Verbindungsstellen hinsichtlich Faserorientierung/Faserausstreckung/Drehung über den Querschnitt sehr garnähnlich.
Da durch die Herstellung quasi garngleicher Verbindungsstellen das Qualitätskriterium "spleißfreie Garnlänge" nicht mehr gegeben ist, wird es durch die Erfindung außerdem möglich, die Zentrifugenfüllungen beziehungsweise die Zentrifugengrößen erheblich zu reduzieren und damit eine deutliche Einsparung von Antriebsenergie zu erzielen.
Das heißt, das erfindungsgemäße Verfahren führt neben einer Steigerung der Qualität des erzeugten Garnes auch zu einer Verbesserung der Wirtschaftlichkeit der betreffenden Zentrifugenspinnmaschinen.

In vorteilhafter Ausführung wird das Fadenende des von der Kreuzspule abgewickelten Fadens dabei, wie im Anspruch 2 dargelegt, vor dem Anlegen an das Vorlagematerial in einer an sich bekannten Vorbereitungseinrichtung bearbeitet.

Das bedeutet, das Fadenende des bereits vollständig verdrallten Fadens wird, beispielsweise in einem Vorbereitungsröhrchen, pneumatisch beaufschlagt.

In bevorzugter Ausführungsform ist dabei, wie im Anspruch 3 beschrieben, vorgesehen, daß das Fadenende, zum Beispiel durch entsprechendes Anblasen, auf einer bestimmten Fadenlänge, wenigstens teilweise, entdrallt wird.

Eine weitere Möglichkeit, das Fadenende vorzubereiten, besteht darin, das Fadenende, wie im Anspruch 4 beschrieben, auszudünnen.
Das Ausdünnen des Fadenendes kann dabei ebenfalls in einem speziellen Vorbereitungsröhrchen erfolgen, das zum Beispiel mit kammartigen Elementen ausgestattet ist, gegen die das Fadenende geschlagen wird oder an denen das Fadenende entlang gezogen wird.

Eine alternative Möglichkeit sicherzustellen, daß das Fadenende des von der Kreuzspule abgewickelten Fadens vor dem Einspinnen in das Vorlagematerial weniger Drehung als der reguläre Faden aufweist, besteht darin, daß der Faden am Ende der zweiten Spinnstufe mit einer erhöhten Geschwindigkeit abgezogen wird (Anspruch 5).
Durch die Erhöhung der Abzugsgeschwindigkeit erhält der Faden, speziell das Fadenende, entsprechend weniger Drehung, was sich später beim Anspinnprozeß positiv auf die Verbindungsstelle auswirkt.

Wie in den Ansprüchen 6 und 7 dargelegt, kann das Fadenende für den späteren, erfindungsgemäßen Garnverbindungsprozeß bereits dadurch vorbereitet werden, daß sowohl während der Anspinnphase zu Beginn der ersten Spinnstufe als auch am Ende der ersten Spinnstufe kurzzeitig der Verzug des Streckwerkes erhöht wird. Zu diesem Zweck kann beispielsweise das Ausgangswalzenpaar des Streckwerkes für eine kurze Zeit mit einer erhöhten Liefergeschwindigkeit betrieben werden.
Auch diese Maßnahmen führen dazu, das Fadenende so vorzubereiten, daß sichergestellt ist, daß die Verbindungsstellen eine nahezu garngleiche Struktur aufweisen.

In vorteilhafter Ausführungsform ist außerdem vorgesehen, daß zum Abziehen des in der rotierenden Spinnzentrifuge als Garnkuchen abgelegten, teilversponnenen Fadens entweder, wie im Anspruch 8 dargelegt, die Förderrichtung des Ausgangswalzenpaares des Streckwerkes geändert wird oder daß, wie im Anspruch 9 beschrieben ist, eine in Fadenabzugsrichtung umlaufende Abzugsrolle sowie eine schwenkbar gelagerte Andrückrolle zum Einsatz gebracht wird.
Beide Ausführungsformen gewährleisten einen sicheren Abzug des als Garnkuchen abgelegten, teilverdrallten Fadens in der zweiten Spinnstufe, wobei der Faden während des Abzuges den noch fehlenden Drall erhält.
Der Faden wird dabei gleichzeitig, wie vorstehend bereits angedeutet, in einer Spulvorrichtung auf eine Kreuzspule aufgewickelt.

Weitere Einzelheiten der Erfindung sind einem nachfolgend anhand der Zeichnungen dargestellten Ausführungsbeispiel entnehmbar.

Es zeigt:
- Fig. 1: eine zweistufig arbeitende Zentrifugenspinnvorrichtung während der ersten Spinnstufe,
- Fig. 2: die Zentrifugenspinnvorrichtung gemäß Figur 1 während der zweiten Spinnstufe,
- Fig. 3a - 3c: die Zentrifugenspinnvorrichtung während des Überganges von der ersten in die zweite Spinnstufe,
- Fig. 4a: eine alternative Ausführungsform eines Streckwerkes während der ersten Spinnstufe,
- Fig. 4b: das Streckwerk gemäß Figur 4a während der zweiten Spinnstufe.

In Figur 1 ist schematisch eine Arbeitsstelle einer Zentrifugenspinn-/Spulmaschine dargestellt. Derartige-Arbeitsstellen weisen neben einer Zentrifugenspinnvorrichtung 1 auch eine Spulvorrichtung 14 auf.

Solche, an sich bekannte Zentrifugenspinnvorrichtungen 1 verfügen in der Regel über eine Spinnzentrifuge 3, die über Lager 4 in einem Zentrifugengehäuse 2 abgestützt und über einen Elektromotor 5 angetrieben ist.
Die Lager 4 können dabei beispielsweise als Magnetlager ausgebildet sein und stützen in einem solchen Fall die Spinnzentrifuge 3 berührungslos ab.
In die Spinnzentrifuge 3 ist ein Fadenführungsrohr 7 absenkbar, das, von einem schematisch angedeuteten Antrieb 8 beaufschlagt, oszillierende Bewegungen ausführt und dabei gleichzeitig in axialer Richtung angehoben oder abgesenkt werden kann.
Über das Fadenführungsrohr 7 gelangt das Vorlagematerial 6, das vorher in einem Streckwerk 9 auf die gewünschte Garnfeinheit verzogen wurde, in die Spinnzentrifuge 3, wird dort verdrallt und als Garnkuchen 12 an der Innenwandung 13 der Spinnzentrifuge 3 abgelegt.

Die Spinnvorrichtung 14 besitzt, wie üblich, einen Spulenrahmen 25 zum drehbaren Haltern einer Kreuzspule 15 sowie eine Fadenführungstrommel 16 zum reibschlüssigen Antreiben der Kreuzspule 15.
Die Fadenführungstrommel 16 sorgt auch für die Changierung des fertiggesponnenen Fadens 17 während des Aufwickelns auf die Kreuzspule 15.

Wie in Figur 1 weiter angedeutet, kann, beispielsweise im Bereich der Spulvorrichtung 14, außerdem eine Fadenvorbereitungseinrichtung 18 installiert sein.
In der Fadenvorbereitungseinrichtung 18 wird das Fadenende des bereits vollständig verdrallten Fadens 17 vor dessen Anlegen an das Vorlagematerial 6, zum Beispiel mittels eines pneumatisch beaufschlagbaren Vorbereitungsröhrchen 19, bearbeitet.
Die Fadenvorbereitungseinrichtung 18 ist in einem solchen Fall, zum Beispiel über eine Pneumatikleitung 20, an eine (nicht dargestellte) Überdruckquelle angeschlossen.

Wie vorstehend bereits angedeutet, ist in Figur 1 eine Situation dargestellt, in der die zweistufig arbeitende Zentrifugenspinnvorrichtung 1 in der ersten Spinnstufe läuft.

Das heißt, das über das Streckwerk 6 angelieferte, verstreckte Vorlagematerial 6 wird über das Fadenführungsrohr 7 in die Spinnzentrifuge 3 befördert, teilverdrallt und als Garnkuchen 12 an der Innenwandung 13 der Spinnzentrifuge 3 abgelegt.
Die Liefergeschwindigkeit des Vorlagematerials 6 und die Rotationsgeschwindigkeit der Spinnzentrifuge 3 sind dabei so gewählt, daß der als Garnkuchen 12 abgelegte Faden 11 nur einen Teil seiner endgültigen Drehung erhält.

Figur 2 zeigt eine Situation, in der die Zentrifugenspinnvorrichtung 1 in der zweiten Spinnstufe läuft. Das heißt, der als Garnkuchen 12 in der Spinnzentrifuge 3 abgelegte, teilverdrallte Faden 11, wird über das Ausgangswalzenpaar 10 des Streckwerkes 9 aus der Spinnzentrifuge 3 abgezogen und erhält dabei seine endgültige Drehung.
Der abgezogene, fertige Faden 17 wird auf der Spulvorrichtung 14 sofort auf eine großvolumige Kreuzspule 15 aufgewickelt.

Funktion des erfindungsgemäßen Verfahrens, erläutert anhand der Figuren 3a bis 3c beziehungsweise der Figuren 4a, 4b:

Wenn der Garnkuchen 12 innerhalb der Spinnzentrifuge 3, wie in Figur 3a angedeutet, eine vorbestimmte Größe erreicht hat, wird vor dem Ausgangswalzenpaar 10 das Fadenende des mit der Kreuzspule 15 verbundenen Fadens 17 in das Vorlagematerial 6 eingesponnen.
Das heißt, das zuvor in der Fadenvorbereitungseinrichtung 18, zum Beispiel durch Auskämmen oder Entdrallen, bearbeitete Fadenende des Fadens 17 wird durch das in Förderrichtung F laufende Ausgangswalzenpaar 10 des Streckwerkes 9 in Richtung der Spinnzentrifuge 3 befördert und dabei in das Vorlagematerial 6 eingesponnen.

Gleichzeitig wird, wie in Figur 4b angedeutet, die weitere Zufuhr von Vorlagematerial 6 gestoppt.
Es werden beispielsweise die Walzenpaare 9', 9'' des Streckwerkes 9 angehalten, was zu einem Abtrennen des Vorlagematerials 6 führt.

Anschließend wird, wie in Fig.3c angedeutet, das Ausgangswalzenpaar 10 auf Abzugsrichtung A umgeschaltet und dadurch der teilversponnene Faden 11 aus der Spinnzentrifuge 3 abgezogen. Während dieses Abzuges erhält der Faden 11 seine endgültige Drehung und wird als Faden 17 auf die Kreuzspule 15 aufgewickelt.

Anstelle des Umschaltens der Förderrichtung des Ausgangswalzenpaares 10 kann auch eine modifizierte Ausführungsform eines Ausgangswalzenpaares zum Einsatz gebracht werden.
Diese alternative, in den Figuren 4a und 4b dargestellte Ausführungsform arbeitet folgendermaßen:

Nach dem Anspinnen des bearbeiteten Fadenendes des mit der Kreuzspule 15 verbundenen Fadens 17 an das Vorlagematerial 6 wird zum Beispiel eine sogenannte Luntenstoppeinrichtung 21 ausgelöst, die die weitere Lieferung des Vorlagematerials 6 unterbindet.
Gleichzeitig wird die nicht angetriebene Andrückrolle 22 so um ihre Schwenkachse 23 geschwenkt, daß sie auf einer in Abzugsrichtung A umlaufenden Abzugsrolle 24 zur Auflage kommt. Die in Abzugsrichtung A umlaufenden Abzugsrolle 24 sorgt in Verbindung mit der aufliegenden Andrückrolle 22 dafür, daß der als Garnkuchen 12 abgelegte Faden 11 aus der Spinnzentrifuge 3 abgezogen und dabei vollständig verdrallt wird.
Auch bei dieser Einrichtung wird der fertige Faden 17 in der Spulvorrichtung 14 auf eine Kreuzspule 15 aufgewickelt.

## Patentansprüche

1. Verfahren zum Herstellen eines Stapelfasergarnes (17) mittels einer zweistufig arbeitenden Spinnzentrifuge (3), eines Streckwerkes (9) zum Verziehen eines Vorlagematerials (6), eines in die Spinnzentrifuge (3) ragenden, axial verschiebbar gelagerten Fadenführungsrohres (7) sowie einer Spulvorrichtung (14) zum Wickeln einer Kreuzspule (15),
**dadurch gekennzeichnet,**
- **daß** jeweils kurz vor Beendigung der ersten Spinnstufe ein vorbereitetes Fadenende eines von der Kreuzspule (15) abgewickelten Fadens (17) vor einem Ausgangswalzenpaar (10) des Streckwerkes (9) an das Vorlagematerial (6) angelegt und an einen teilverdrallten Faden (11) der ersten Spinnstufe angesponnen wird,
- **daß** das weiter zugeführte Vorlagematerial (6) abgetrennt, die Laufrichtung des Fadens geändert wird und
- **daß** anschließend in der zweiten Spinnstufe der in der Spinnzentrifuge (3) als Garnkuchen (12) abgelegte, teilversponnene Faden (11) unter weiterer Drallerteilung aus der Spinnzentrifuge (3) abgezogen und auf die Kreuzspule (15) aufgewickelt wird.

2. Verfahren nach Anspruch 1, **dadurch gekennzeichnet, daß** das Fadenende des von der Kreuzspule (15) abgewickelten Fadens (17) vor dem Anspinnen an den teilverdrallten Faden (11) in einer Vorbereitungseinrichtung (18) bearbeitet wird.

3. Verfahren nach Anspruch 2, **dadurch gekennzeichnet, daß** das Fadenende in der Vorbereitungseinrichtung (18) wenigstens teilweise entdrallt wird.

4. Verfahren nach Anspruch 2, **dadurch gekennzeichnet, daß** das Fadenende in der Vorbereitungseinrichtung (18) ausgedünnt wird.

5. Verfahren nach Anspruch 1, **dadurch gekennzeichnet, daß** der Faden (17) am Ende der zweiten Spinnstufe mit einer erhöhten Geschwindigkeit abgezogen wird und dadurch geringere Drehung erhält.

6. Verfahren nach Anspruch 1, **dadurch gekennzeichnet, daß** während der Anspinnphase in der ersten Spinnstufe der Verzug des Streckwerkes (9) kurzzeitig erhöht wird.

7. Verfahren nach Anspruch 1, **dadurch gekennzeichnet, daß** am Ende der ersten Spinnstufe der Verzug des Streckwerkes (9) kurzzeitig erhöht wird.

8. Verfahren nach Anspruch 1, **dadurch gekennzeichnet, daß** zum Abziehen des in der Spinnzentrifuge (3) als Spinnkuchen (12) abgelegten, teilversponnenen Fadens (11) die Förderrichtung des Ausgangswalzenpaares (10) des Streckwerkes (9) von (F) auf (A) geändert wird.

9. Verfahren nach Anspruch 1, **dadurch gekennzeichnet, daß** zum Abziehen des in der Spinnzentrifuge (3) als Garnkuchen (12) abgelegten, teilversponnenen Fadens (11) eine Andrückrolle (22) des Ausgangswalzenpaares (10) des Streckwerkes (9) auf eine in Abzugsrichtung (A) umlaufende Abzugsrolle (24) geschwenkt wird.

## Claims

1. A process for manufacturing a staple fibre yarn (17) by means of a spinning centrifuge (3) operating in two stages, a drafting system (9) for drawing a feed material (6), a thread guide tube (7) which extends into the spinning centrifuge (3) and is axially displaceably mounted, and also a winding device (14) for winding a cross-wound bobbin (15),
**characterised in that** in each case shortly before the end of the first spinning stage a prepared thread end of a thread (17) unwound from the cross-wound bobbin (15) is pieced to the feed material (6) in front of a pair of front rollers (10) of the drafting system (9) and is pieced onto a partially twisted thread (11) of the first spinning stage,
**in that** the further supplied feed material (6) is separated and the direction of travel of the thread is altered,
and **in that** then in the second spinning stage the partially spun thread (11) deposited in the spinning centrifuge (3) as yarn cake (12) is drawn out of the spinning centrifuge (3) with further twist insertion and is wound onto the cross-wound bobbin (15).

2. A process according to Claim 1,
**characterised in that** the thread end of the thread (17) unwound from the cross-wound bobbin (15) is treated in a preparation device (18) before being attached to the partially twisted thread (11).

3. A process according to Claim 2,
**characterised in that** the thread end is at least partially untwisted in the preparation device (18).

4. A process according to Claim 2,
**characterised in that** the thread end is thinned in the preparation device (18).

5. A process according to Claim 1,
**characterised in that** the thread (17) is drawn off at an increased speed at the end of the second spinning stage and as a result receives less twist.

6. A process according to Claim 1,
**characterised in that** the drafting of the drafting system (9) is temporarily increased during the piecing phase in the first spinning stage.

7. A process according to Claim 1,
**characterised in that** the drafting of the drafting system (9) is temporarily increased at the end of the first spinning stage.

8. A process according to Claim 1,
**characterised in that** for drawing off the partially spun thread (11) deposited in the spinning centrifuge (3) as spinning cake (12), the conveying direction of the pair of front rollers (10) of the drafting system (9) is changed from (F) to (A).

9. A process according to Claim 1,
**characterised in that** for drawing off the partially spun thread (11) deposited in the spinning centrifuge (3) as yarn cake (12), a tension roller (22) of the pair of front rollers (10) of the drafting system (9) is swivelled onto a draw-off roller (24) that rotates in the draw-off direction (A).

## Revendications

1. Procédé pour fabriquer un filé de fibres (17) au moyen d'une centrifugeuse de filature (3) fonctionnant à deux niveaux, d'un banc d'étirage (9) pour laminer un matériau d'alimentation (6), d'un tube de guidage de fil (7) monté de façon à pouvoir coulisser en direction axiale, qui s'étend dans la centrifugeuse de filature (3), ainsi que d'un dispositif de bobinage (14) pour enrouler une bobine croisée (15),
**caractérisé en ce que**, peu avant la fin du premier niveau de filature, une extrémité de fil préparée d'un fil (17) déroulé à partir de la bobine croisée (15) est à chaque fois agencée en amont d'une paire de cylindres délivreurs (10) du banc d'étirage (9) sur le matériau d'alimentation (6) et jointe en filant à un fil partiellement torsadé (11) du premier niveau de filature ;
**en ce que** le matériau d'alimentation (6) amené en plus est séparé et la direction d'avancement du fil est modifiée ; et
**en ce que**, au deuxième niveau de filature, le fil partiellement filé (11) agencé dans la centrifugeuse de filature (3) en tant que masse de fil (12) est ensuite dévidé à partir de la centrifugeuse de filature (3) en lui imprimant une torsion supplémentaire et enroulé sur la bobine croisée (15).

2. Procédé selon la revendication 1, **caractérisé en ce que** l'extrémité du fil (17) déroulé à partir de la bobine croisée (15) est traitée dans un dispositif de préparation (18) avant d'être jointe en filant au fil partiellement torsadé (11).

3. Procédé selon la revendication 2, **caractérisé en ce que** l'extrémité du fil est au moins partiellement éliminée de l'extrémité du fil dans le dispositif de préparation (18).

4. Procédé selon la revendication 2, **caractérisé en ce que** l'extrémité du fil est séparée dans le dispositif de préparation (18).

5. Procédé selon la revendication 1, **caractérisé en ce que** le fil (17) est tiré à une vitesse accrue à la fin du deuxième niveau de filature et reçoit ainsi une rotation réduite.

6. Procédé selon la revendication 1, **caractérisé en ce que**, pendant la phase de jonction en filant au premier niveau de filature, le retard du banc d'étirage (9) est augmenté pendant un bref moment.

7. Procédé selon la revendication 1, **caractérisé en ce que**, à la fin du premier niveau de filature, le retard du banc d'étirage (9) est augmenté pendant un bref moment.

8. Procédé selon la revendication 1, **caractérisé en ce que**, pour tirer le fil partiellement filé (11), agencé dans la centrifugeuse de filature (3) en tant que masse de fil (12), la direction de transport de la paire de cylindres délivreurs (10) du banc d'étirage (9) est modifiée de (F) à (A).

9. Procédé selon la revendication 1, **caractérisé en ce que**, pour tirer le fil partiellement filé (11), agencé dans la centrifugeuse de filature (3) en tant que masse de fil (12), un rouleau de pression (22) de la paire de cylindres délivreurs (10) du banc d'étirage (9) est basculé sur un rouleau de tirage (24) tournant dans la direction de tirage (A).
